# EUROPÄISCHE PATENTSCHRIFT

(11) **EP 0 757 599 B1**
(45) Veröffentlichungstag und Bekanntmachung des Hinweises auf die Patenterteilung: **03.02.1999**
(21) Anmeldenummer: 95913855.3
(22) Anmeldetag: 14.03.1995
(51) Int. Cl.: B21B 1/08, B21B 1/14

(54) **VERFAHREN UND VORRICHTUNG ZUM WALZEN VON TRÄGERN AUS VORPROFILEN**
PROCESS AND DEVICE FOR ROLLING BEAMS FROM PRELIMINARY SECTIONS
PROCEDE ET DISPOSITIF POUR LAMINER DES POUTRELLES A PARTIR D'EBAUCHES DE PROFILES

(30) Priorität: 29.04.1994 DE 4415762
(43) Veröffentlichungstag der Anmeldung: 12.02.1997
(73) Patentinhaber: MANNESMANN Aktiengesellschaft, 40213 Düsseldorf (DE)
(72) Erfinder: HENNEBERGER, Werner, Dipl.-Ing., 47447 Moers (DE); STURM, Hans, 46145 Oberhausen (DE); MERTENS, Rudolf, 47128 Duisburg (DE)
(74) Vertreter: Meissner, Peter E., Dipl.-Ing.
(86) Internationale Anmeldenummer: DE9500390
(87) Internationale Veröffentlichungsnummer: WO9529774

(56) Entgegenhaltungen:
- EP-A- 0 265 757
- EP-A- 0 535 767
- EP-A- 0 653 253
- US-A- 4 860 426

## Beschreibung

Die Erfindung betrifft ein Verfahren und eine Vorrichtung zum Walzen von Trägern aus Vorprofilen auf einer Walzstraße, bestehend aus einem Vorgerüst und einer dahinter angeordneten Kompaktgruppe aus zwei Universalwalzgerüsten mit dazwischen angeordnetem Flanschenstauchgerüst, wobei das auslaufseitige Universalwalzgerüst als Fertiggerüst ausgebildet ist.

Ein gattungsgemäßes Walzwerk ist aus dem europäischen Patent 02 65 757 bekannt. Dieses bekannte Walzwerk dient zum Walzen von Fertigprofilen aus Vorprofilen, die von einer Stranggießanlage kommen. In der Beschreibung dieses Standes dar Technik wird darauf hingewiesen, daß die Abmaße der die Stranggußeinrichtung verlassenden Vorprofile durch das Kokillenmaß weitgehend festgelegt sind, so daß die Walzstraße zum Auswalzen dieser Vorprofile auf dieses Stranggußprofil abgestimmt sein muß. Die bekannte Lösung suchte nach einer Möglichkeit, aus diesem Stranggußprofil auf ein und derselben Walzstraße Fertigprofile mit bedeutend größeren Endabmessungsunterschieden als bisher zu walzen und schlägt vor, diejenigen Vorprofile, die nicht unmittelbar in der Kompaktwalzgruppe ausgewalzt werden können, in dem vor der Kompaktwalzgruppe angeordneten, als Stauchgerüst ausgebildeten Vorgerüst reduzierend vorzuverformen.

Es wird als nachteilig angesehen, daß durch das mehrfach hintereinander erfolgende Stauchen der Flansche im Stauchgerüst der Steg aufgestaucht und dadurch dicker wird. Spätestens beim nachfolgenden Stauchstich entstehen Probleme dadurch, daß die Stauchwalzen nicht mehr die Flanschkanten stauchen können, weil die Walze am Steg nicht mehr leerläuft. Das Walzen der Flanschbreiten ist aber unbedingt erforderlich, da beim nachfolgenden reinen Universalwalzen das Fertigmaß der Flanschbreite nicht mehr erreicht wird. Das übermäßige Stauchen der Flanschen Ober dem Steg im Vorgerüst kann sogar dazu führen, daß das Kammermaß zwischen den Flanschen zu klein wird, und der so gestauchte Träger nicht in das Universalgerüst eingeführt werden kann. Um das sicher zu verhindern, ist die Zahl der Vorstiche einzuschränken, was wiederum die Variabilität der Anlage beschränkt.

Diese Probleme treten bei konventionellen Walzstraßen nicht auf. Sie werden bekanntlich mit sogenannten Breakdown-Gerüsten betrieben, das sind schwere Duo-Walzgerüste mit auf der Walzballenlänge eingeschnittenten Kalibern, in denen das Vorprofil auf diejenigen Abmaße heruntergewalzt wird, die der anschließenden Vor- und Fertigstraße nach optimalen Gesichtspunkten zugeleitet werden. Diese Breakdown-Gerüste, insbesondere deren Walzen, sind aber sehr teuer und aufwendig, so daß es anzustreben ist, diese schweren Gerüste durch Alternativen zu ersetzen, mit denen einerseits eine der Flexibilität der Walzstraße angemessene Vorwalzung erfolgen kann, und andererseits eine große Anzahl von Fertigquerschnitten erzeugbar ist.

Aufgabe der vorliegenden Erfindung ist es, ein Verfahren zum Walzen von Trägern aus Vorprofilen vorzuschlagen, das unter Verzicht auf die schweren Breakdown-Gerüste ein wirtschaftliches Herstellen von Trägern ermöglicht, ohne die Flexibilität und Abmessungsvielfalt der zu walzenden Träger einzuschränken. Eine entsprechende Anpassung der Walzgerüste ist ein weiteres Ziel der Erfindung.

Zur Lösung der Aufgabe wird erfindungsgemäß vorgeschlagen, daß für mindestens einen Breakdown-Stich das als Vertikalgerüst ausgebildete Vorgerüst, das erste Universalgerüst und das Flanschenstauchgerüst als Breakdown-Gruppe eingesetzt werden, das im Anschluß an den bzw. die Breakdown-Stiche ein oder mehrere Vorstiche auf dem ersten Universalgerüst und dem Flanschenstauchgerüst durchgeführt werden, bevor mindestens ein Fertigstich auf dem auslaufseitigen Universalgerüst ausgeführt wird.

Unter Verwendung einer bekannten Walzstraße mit Vorgerüst und anschließender Kompaktgruppe aus zwei Universal- und einem Stauchgerüst ermöglicht das vorgeschlagene Verfahren die Durchführung von Breakdown-Stichen ohne die Verwendung des schweren und aufwendigen Breakdown-Gerüstes dadurch, daß für die Breakdown-Walzung mehrere Gerüste der bekannten Walzstraße in erfindungsgemäßer Reihenfolge eingesetzt werden. Das hat den Vorteil gegenüber der bekannten Lösung, daß durch die Einbeziehung des ersten Universalwalzgerüstes der Kompaktwalzgruppe in Verbindung mit dem zugeordneten Flanschenstauchgerüst beim Walzen des Vorprofiles auf dem Vorgerüst der Träger stets auch am Steg und Flansch reduziert wird, d. h. der das Vorgerüst verlassende Träger (Vorprofil), der über die Flansche gestaucht und dadurch am Steg verdickt wurde, wird im ersten Universalgerüst auf das richtige Stegmaß reduziert. Dabei kann die Aufstauchung aus dem Vorgerüst aufgehoben, aber auch eine zusätzliche Reduktion des Steges vorgenommen werden. In jedem Fall wird sichergestellt, daß das anschließende Flanschenstauchgerüst von Anfang an zum Flanschenstauchen eingesetzt werden kann, weil die im ersten Universalwalzgerüst vorgenommene Stegabnahme ein Leerlaufen der Stauchwalzen des Flanschenstauchgerüstes im Stegbereich ermöglicht. Insgesamt wird auf den drei hintereinander angeordneten Gerüsten eine optimale Breakdown-Walzung vorgenommen, die durch die Anstellbarkeit der Gerüste eine große Flexibilität sowohl beim Einsatz der Vorprofile, als auch bei der Vielfalt der walzbaren Fertigprofile ermöglicht. Die vorliegende Erfindung verwendet in Abkehr von der Lehre des Standes der Technik das Vorgerüst stets im Zusammenhang und gleichzeitig mit dem ersten Universalgerüst und dem Flanschenstauchgerüst der Kompaktwalzgruppe, wodurch erst die durch die Erfindung angestrebten Ergebnisse erreicht werden.

Das Vorwalzen nach der Universal-Breakdown-Walzung erfolgt ausschließlich auf dem ersten Universal- und dem Flanschenstauchgerüst der Kompaktwalzgruppe, d. h. ohne Verwendung des Vor- und des Universalfertiggerüstes in einem oder mehreren Stichen; das Fertiggerüst wird ausschließlich zur Fertigwalzung eingesetzt.

Eine Variante der Erfindung, die zusätzlich eine höhere Flexibilität der Straße ermöglicht und die Produktion erheblich zu erhöht, ist dadurch gekennzeichnet, daß das Vorgerüst als reversierbare Universal-Breakdown-Gerüstgruppe, bestehend aus einem Universalgerüst mit unmittelbar anschließendem Vertikal-Stauchgerüst ausgebildet ist und zur Ausführung mehrerer Breakdown-Stiche eingesetzt wird, an die sich mehrere Vorstiche unter Verwendung des ersten Universatwatzgerüstes und des Flanschenstauchgerüstes sowie mindestens ein Fertigstich auf dem auslaufseitigen Universalgerüst anschließen.

Bei dieser vorgeschlagenen Lösung wird, wie bei konventionellen Straßen mit Breakdown-Gerüsten, die Breakdown-Walzung von der eingentlichen Vor- und Fertigwalzung getrennt. Tratzdem wird auf den Einsatz des schweren Breakdown-Gerüstes verzichtet; statt dessen wird eine Universal-Breakdown-Gerüustgruppe eingesetzt, die aus einem Universalgerüst und anschließendem Stauchgerüst besteht. Auf dieser Gerustanordnung werden mehrere Breakdown-Stiche gewalzt, bevor das so reduzierte Walzgut in dem gewünschten Fertigprofil entsprechenden Abmessungen dem ersten Universalwalzgerüst und dem wird.

Da zwischen den Breakdown-Stichen auf der Universal-Breakdown-Gerüustgruppe und den anschließenden Vorstichen das Walzgut frei ausläuft, ist eine getrennte Breakdown- und Vor- bzw. Fertigwalzung möglich, so daß die Verfügbarkeit der Straße erhöht wird.

Ein aus der EP-A 0265 757 bekanntes Walzwerk zum Walzen von Trägern aus Vorprofilen, insbesondere Stranggußprofilen mit einem Vorgerüst und einer dahinter angeordneten Kompaktgruppe aus zwei Universal-Gerüsten mit dazwischen angeordnetem Flanschen-Stauch-Gerüst, bei dem das auslaufseitige Universal-Gerüst als Fertiggerüst ausgebildet ist, wird erfindungsgemäß dadurch weitergebildet, daß das Vorgerüst als reversierbare Universal-Breakdown-Gerüstgruppe, bestehend aus einem Universal-Gerüst mit unmittelbar anschließendem Stauchgerüst ausgebildet ist und als Universal-Gerüst der Universal-Breakdown-Gerüstgruppe ein Kombi-Gerüst mit wahlweise Universal-Walzensatz und Duo-Walzensatz einsetzbar ist. Durch diese Gerüstausbildung wird die Einsetzbarkeit der Walzstraße wesentlich erhöht; durch den Ersatz des Universal-Walzensatzes durch einen Duo-Walzensatz mit eingeschnittenen Kalibern, kann die Universal-Breakdown-Gerüstgruppe auch als Vorgerüst einer Profilstraße eingesetzt werden, wenn dies gewünscht ist.

Im Zusammenhang damit ist es möglich, das Universalgerüst mit im Abstand verstellbaren Ständern auszurüsten, die den Einsatz unterschiedlich langer Duo-Walzensätze ermöglichen.

Nach einem besonderen Merkmal der Erfindung ist vorgesehen, daß die Horizontalwalzen des Universalwalzensatzes, und die Vertikalwalzen des Stauchgerüstes der Universal-Breakdown-Gerüstgruppe bei aufrecht stehend gawalztem Träger glatte Walzballen aufweisen. Diese ansich untypische Ausbildung des Universal-Walzgerüstes verbilligt dieses, weil der aufwendige Profilschliff der Horizontalwalzen entfällt. Die glatten Walzen stauchen die Flansche der aufrecht stehenden Träger, während die Flanschkanten mit den vertikal angeordneten Stauchwalzen des Stauchgerüstes bearbeitet werden, die ebenfalls glatte Walzballen aufweisen. Die Vertikalwalzen im Universalgerüst reduzieren den Steg und halten gleichzeitig das Kammermaß.

Es ist aber auch denkbar, in dem Kombi-Gerüst Horizontalwalzen mit solchen Kalibern einzusetzen, die ein Auseinanderziehen der Träger im Sinne einer Vergrößerung der Stegflöhe ermöglichen.

Insgesamt wird durch die Universal-Breakdown-Gerüstgruppe eine Walzstraße mit hoher Flexibilität bei geringerem Investitionsvolumen geschaffen, weil die Universal-Breakdown-Gerüstgruppe kostengünstiger zu erstellen ist, als ein schweres Breakdown-Gerüst mit den extrem teuren Kaliberwalzen. Gegenüber letzterem ergibt sich darüber hinaus der bedeutsame Vorteil der großen Flexibilität und Variabilität, sowohl beim Trägerwalzen, wie auch dann, wenn der Walzwerksbetreiber beabsichtigt, Profile auf seiner Walzstraße herzustellen.

Ausführungsbeispiele der Erfindung werden nachfolgend beschrieben. Es zeigt:
- Fig. 1: die schematische Anordnung einer Walzstraße zur Durchführung der Erfindung mit beispielhaften Stichfolgen,
- Fig. 2: die schematische Darstellung der für die Breakdown-Walzung eingesetzen Gerüste,
- Fig. 3: eine Walzstraße mit Universal-Breakdown-Gerüstgruppe und
- Fig. 4: die schematische Darstellung der Walzung in der Universal-Breakdown-Gerüstgruppe.

In Figur 1 ist mit VE das mit Vertikalwalzen versehene Vorgerüst einer erfindungsgemäßen Walzstraße zum Walzen von Trägern bezeichnet. Unmittelbar benachbart zum Vorgerüst VE ist die Kompaktwalzgruppe, bestehend aus dem ersten Universalgerüst U1, dem mit HE bezeichneten Flanschenstauchgerüst mit horizontalen Stauchwalzen und dem Universalfertiggerüst UF. Nach dem erfindungsgemäßen Verfahren werden beispielsweise zwei Breakdown-Stiche im Vorgerüst VE, Universalwalzgerüst U1 und Flanschenstauchgerüst HE gefahren, wie in Figur 1 durch die Kreuze in üblicher Weise dargestellt ist. Das Universalfertiggerüst UF ist zum freien Durchlauf des Walzgutes geöffnet. Nach dem Reversierstich, bei dem in umgekehrter Reihenfolge das Flanschenstauchgerüst HE, das erste Universalgerüst U1 und das Vorgerüst VE benutzt werden, durchläuft das Walzgut im Reversierbetrieb drei Vorstiche im ersten Universalgerüst U1 und Flanschenstauchgerüst HE, bevor das Universalfertiggerüst UF - zum Fertigstich zugefahren - benutzt wird.

In Figur 2 ist grob schematisch angedeutet, wie die Breakdown-Stichfolge abläuft. In der oberen Darstellung ist anhand der gestrichelten Linien schematisch erkennbar, wie durch Einwirken der Vertikalwalzen auf das Vorprofil entsprechend der Pfeilrichtung; eine Verkleinerung des Kammermaßes 2 ebenso wie eine Verdickung des Steges 3 stattfindet. In der darunter abgebildeten Darstellung ist schematisch das erste Universalgerüst U1 dargestellt, das Vorprofil 1 unmittelbar darauf durchläuft. Hier wird durch die horizontale Universalwalze 4 der Steg 3 auf sein Ursprungsmaß oder darunter zurückreduziert, während gleichzeitig die Flansche weiter gestaucht werden. Durch die Reduktion des Steges wird erreicht, daß - wie in der dritten Darstellung darunter erkennbar - im Flanschenstauchgerüst HE die Stauchwalzen bei 5 auf den Flanschen 6 des Vorprofils einwirken, wobei der Steg einen ausreichenden Abstand X von der Stauchwalze aufweist.

In der erfindungsgemäßen Stichfolge wird bei allen Breakdown-Stichen das Vorprofil in jeder Hinsicht optimal gestaucht und dabei geführt, so daß bei großer Flexibilität eine Anpassung der Vorprofile an die weiteren Walzstiche ermöglicht wird, und eine gute Maßhaltigkeit der Fertigprofile zu erwarten ist, wie dies bisher nur unter Verwendung der Breakdown-Gerüste möglich war.

In Figur 3 ist eine andere Straßenanordnung dargestellt, bei der eine Universal-Breakdown-Gerüstgruppe UBD Verwendung findet. Diese besteht aus dem Universalgerüst U und dem Stauchgerüst E, an die sich die Kompaktwalzgruppe, bestehend aus dem ersten Universalgerüst U1, dem Flanschenstauchgerüst HE und dem Universalgerüst UF anschließt. Figur 3 zeigt in üblicher Darstellung die Stichfolge der Breakdown-Walzung, bei der das Vorprofil reversierend in drei Stichen durch das Universalgerüst U und das Stauchgerüst E der Universal-Breakdown-Gerüstgruppe geführt wird.

Die Vorwalzung des Trägers nach der Universal-Breakdown-Walzung erfolgt wie bei der Darstellung nach Figur 1 in dem ersten Universalgerüst U1 und dem Flanschenstauchgerüst HE im dreifachen Durchlauf bei geöffnetem Universalfertiggerüst UF, im Anschluß daran wird das Universalfertiggerüst zugefahren und der Fertigstich durchgeführt.

In Figur 4 ist erkennbar, daß die Walzung des Vorprofils stehend erfolgt und mittels glatter Horizontalwalzen 7 im Universalwalzgerüst U der Universal-Breakdown-Gerustgruppe durchgeführt wird. Die Vertikalwalzen sind mit 8 bezeichnet. Im daneben angeordneten Stauchgerüst E werden erkannbar ebenfalls glatte Vertikalwalzen 9 verwendet, die auf die Flanschkanten den Vorprofils 1 einwirken. Wie eingangs bereits beschrieben, vereinfacht die glatte Ausbildung der Horizontalwalzen des Universalwalzgerüstes U und der Vertikalwalzen des Stauchgerüstes E die Konstruktion des Walzgerüstes und verbilligt den Einsatz und die Instandhaltung, ohne die Funktionsweise und die erfindungsgemäßen Vorteile der Walzstraßenanordnung und des Walzverfahrens einzuschränken.

## Patentansprüche

1. Verfahren zum Walzen von Trägern aus Vorprofilen (1), insbesondere Stranggußprofilen auf einer Walzstraße, bestehend aus einem Vorgerüst (VE) und einer dahinter angeordneten Kompaktgruppe aus zwei Universalgerüsten (U1,UF) mit dazwischen angeordnetem Flanschenstauchgerüst (HE), wobei das auslaufseitige Universalgerüst (UF) als Fertiggerüst ausgebildet ist,
dadurch gekennzeichnet,
daß für mindestens einen Breakdown-Stich das als Vertikal-Gerüst ausgebildete Vorgerüst (VE), das erste Universalgerüst (U1) und das Flanschenstauchgerüst (HE) als Breakdown-Gruppe eingesetzt werden, daß im Anschluß an den bzw. die Breakdown-Stiche ein oder mehrere Vorstiche auf dem ersten Universalgerüst (U1) und dem Flanschenstauchgerüst (HE) durchgeführt werden, bevor mindestens ein Fertigstich auf dem auslaufseitigen Universalgerüst (UF) ausgeführt wird.

2. Verfahren zum Walzen von Trägern aus Vorprofilen (1), insbesondere Stranggußprofilen auf einer Walzstraße, bestehend aus einem Vorgerüst (VE) und einer dahinter angeordneten Kompaktgruppe aus zwei Universalgerüsten (U1,UF) mit dazwischen angeordnetem Flanschenstauchgerüst (HE), wobei das auslaufseitige Universalgerüst (UF) als Fertiggerüst ausgebildet ist,
dadurch gekennzeichnet,
daß das Vorgerüst als reversierbare Universal-Breakdown-Gruppe (UBD), bestehend aus einem Universalgerüst (U) mit unmittelbar anschließendem Stauchgerüst (E) ausgebildet ist und zur Ausführung mehrerer Breakdown-Stiche eingesetzt wird, an die sich mehrere Vorstiche unter Verwendung des ersten Universalwalzgerüstes (U) und des Flanschenstauchgerüstes (HE) der Kompaktgruppe sowie mindestens ein Fertigstich auf dem auslaufseitigen Universalgerüst (UF) anschließen.

3. Verfahren nach Anspruch 2,
dadurch gekennzeichnet,
daß zwischen den Breakdown-Stichen auf der Universal-Breakdown-Gerüstgruppe (UBD) und den anschließenden Vorstichen das Walzgut frei ausläuft.

4. Walzwerk zum Walzen von Trägern aus Vorprofilen (1), insbesondere Stranggußprofilen, bestehend aus einem Vorgerüst (VE) und einer dahinter angeordneten Kompaktgruppe aus zwei Universalgerüsten (U1,UF) mit dazwischen angeordnetem Flanschenstauchgerüst (HE), wobei das auslaufseitige Universalgerüst (UF) als Fertiggerüst ausgebildet ist,
dadurch gekennzeichnet,
daß das Vorgerüst als reversierbare Universal-Breakdown-Gruppe (UBD), bestehend aus einem Universalgerüst (U) mit unmittelbar anschließendem Stauchgerüst (E) ausgebildet ist und daß das Universalgerüst (U) der Universal-Breakdown-Gerüstgruppe (UBD) ein Kombigerüst mit wahlweise einsetzbarem Universal-Walzensatz und Duo-Walzensatz ist.

5. Walzwerk nach Anspruch 4,
dadurch gekennzeichnet,
daß der Ständerabstand des Universalgerüstes (U) der Universal-Breakdown-Gerüstgruppe (UBD) verstellbar ist.

6. Walzwerk nach Anspruch 4,
dadurch gekennzeichnet, daß die Horizontalwalzen (7) des Universalwalzensatzes (U) und die Vertikalwalzen (9) des Flanschenstauchgerüstes (E) bei aufrecht stehend gewalztem Träger glatte Walzballen aufweisen.

## Claims

1. A method for rolling girders from preliminary sections (1), especially continuously cast sections, comprising a roughing stand (VE) and a compact group arranged downstream thereof and consisting of two universal stands (U1, UF) with a flange edging stand (HE) arranged therebetween, wherein the delivery-side universal stand (UF) takes the form of a finishing stand,
characterised in that,
for at least one breakdown pass, the roughing stand (VE), which takes the form of a vertical stand, the first universal stand (U1) and the flange edging stand (HE) may be used as the breakdown group, and in that one or more roughing passes are carried out after the breakdown pass(es) on the first universal stand (U1) and the flange edging stand (HE), before at least one finishing pass is carried out on the delivery-side universal stand (UF).

2. A method for rolling girders from preliminary sections (1), especially continuously cast sections, comprising a roughing stand (VE) and a compact group arranged downstream thereof and consisting of two universal stands (U1, UF) with a flange edging stand (HE) arranged therebetween, wherein the delivery-side universal stand (UF) takes the form of a finishing stand,
characterised in that
the roughing stand takes the form of a reversible universal breakdown group (UBD), comprising a universal stand (U) with edging stand (E) directly adjacent thereto, and is used to carry out several breakdown passes, followed by several roughing passes using the first universal roll stand (U) and the flange edging stand (HE) of the compact group and at least one finishing pass on the delivery-side universal stand (UF).

3. A method according to claim 2,
characterised in that
between the breakdown passes on the universal breakdown stand group (UBD) and the subsequent roughing passes, the rolled article runs out freely.

4. A rolling mill for rolling girders from preliminary sections (1), especially continuously cast sections, comprising a roughing stand (VE) and a compact group arranged downstream thereof and consisting of two universal stands (U1, UF) with a flange edging stand (HE) arranged therebetween, wherein the delivery-side universal stand (UF) takes the form of a finishing stand,
characterised in that
the roughing stand takes the form of a reversible universal breakdown group (UBD), comprising a universal stand (U) with edging stand (E) directly adjacent thereto, and in that the universal stand (U) of the universal breakdown stand group (UBD) is a combined stand having a universal roll set and a duo roll set which may be used selectively.

5. A rolling mill according to claim 4,
characterised in that
the spacing of the uprights of the universal stand (U) of the universal breakdown stand group (UBD) is adjustable.

6. A rolling mill according to claim 4,
characterised in that
the horizontal rolls (7) of the universal roll set (U) and the vertical rolls (9) of the flange edging stand (E) comprise smooth roll barrels in the event of the girders being rolled in the upright position.

## Revendications

1. Procédé pour laminer des poutres à partir d'ébauches de profilés (1), en particulier des profilés en coulée continue sur un train de laminage, constitué d'une cage ébaucheuse (VE) et d'un groupe compact agencé derrière celle-ci de deux cages universelles (U1, UF) avec une cage de refoulement des ailes (HE) agencée entre elles, la cage universelle de sortie (UF) étant réalisée comme cage finisseuse,
caractérisé en ce que, pour au moins une passe de dégrossissement, la cage ébauche-use (VE), réalisée comme cage verticale, la première cage universelle (U1), et la cage de refoulement des ailes (HE) sont utilisées comme groupe de dégrossissement, en ce que, en liaison avec la ou les passes de dégrossissement, une ou plusieurs passes préparatrices sont réalisées sur la première cage universelle (U1) et la cage de refoulement des ailes (HE), avant qu'au moins une passe finisseuse soit effectuée sur la cage universelle de sortie (UF).

2. Procédé pour laminer des poutres à partir d'ébauches de profilés (1), en particulier des profilés en coulée continue sur un train de laminage, constitué d'une cage ébaucheuse (VE) et d'un groupe compact agencé derrière celle-ci de deux cages universelles (U1, UF) avec une cage de refoulement des ailes (HE) agencée entre elles, la cage universelle de sortie (UF) étant réalisée comme cage finisseuse,
caractérisé en ce que la cage ébaucheuse est réalisée comme groupe de dégrossissement universel réversible (UBD), constitué d'une cage universelle (U) à laquelle est raccordée directement une cage de refoulement (E), et est utilisée pour effectuer plusieurs passes de dégrossissement, auxquelles se succèdent plusieurs passes préparatrices en utilisant la première cage de laminoir universelle (U) et la cage de refoulement des ailes (HE) du groupe compact, ainsi qu'au moins une passe finisseuse sur la cage universelle de sortie (UF).

3. Procédé selon la revendication 2,
caractérisé en ce que la matière laminée circule librement entre les passes de dégrossissement sur le groupe de dégrossissement universel (UBD) et les passes préparatrices suivantes.

4. Laminoir pour laminer des poutres à partir d'ébauches de profilés (1), en particulier des profilés en coulée continue, constitué d'une cage ébaucheuse (VE) et d'un groupe compact agencé derrière celle-ci de deux cages universelles (U1, UF) avec une cage de refoulement des ailes (HE) agencée entre elles, la cage universelle de sortie (UF) étant réalisée comme cage finisseuse,
caractérisé en ce que la cage ébaucheuse est réalisée comme groupe de dégrossissement universel réversible (UBD), constitué d'une cage universelle (U) à laquelle est raccordée directement une cage de refoulement (E), et en ce que la cage universelle (U) du groupe de dégrossissement universel (UBD) est une cage combinée ayant un jeu de cylindres universel et un jeu de cylindres duo pouvant être utilisés au choix.

5. Laminoir selon la revendication 4,
caractérisé en ce que l'écartement des montants de la cage universelle (U) du groupe de dégrossissement universel (UBD) est réglable.

6. Laminoir selon la revendication 4,
caractérisé en ce que les cylindres horizontaux (7) du jeu de cylindres universel (U) et les cylindres verticaux (9) de la cage de refoulement des ailes (E) présentent, dans le cas de poutres laminées en étant maintenues droites, des corps de cylindre lisses.
